# EUROPÄISCHE PATENTSCHRIFT

(11) **EP 1 150 893 B1**
(45) Veröffentlichungstag und Bekanntmachung des Hinweises auf die Patenterteilung: **25.09.2002**
(21) Anmeldenummer: 00901031.5
(22) Anmeldetag: 03.02.2000
(51) Int. Cl.: B65D 19/38

(54) **VORRICHTUNG ZUR ABDECKUNG VON FRONTPARTIEN EINES KÖRPERS**
Device for covering the front faces of a body
DISPOSITIF POUR LE RECOUVREMENT DE PARTIES FRONTALES D'UN CORPS

(30) Priorität: 07.02.1999 CH 23899
(43) Veröffentlichungstag der Anmeldung: 07.11.2001
(73) Patentinhaber: Zimmer, Miroslav Jan, 5425 Schneisingen (CH)
(72) Erfinder: Zimmer, Miroslav Jan, 5425 Schneisingen (CH)
(86) Internationale Anmeldenummer: CH0000059
(87) Internationale Veröffentlichungsnummer: WO00046106

(56) Entgegenhaltungen:
- FR-A- 2 186 076
- GB-A- 1 226 133
- GB-A- 2 070 679

## Beschreibung

### Technisches Gebiet

Die vorliegende Erfindung betrifft eine Vorrichtung zur Abdeckung von Frontpartien eines Körpers.

### Stand der Technik

Systeme zur Verschönerung von unmittelbar sichtbaren Flächen sind verschiedentlich bekanntgeworden. insbesondere sind solche Bestrebungen in Läden anzutreffen, wo es regelmässig darum geht, die mit Waren beladenen Transportmittel, insbesondere Normpaletten, auf den Ladenflächen zu plazieren, womit eine Umladung der Waren selbst in andere Gestelle entfällt. Es ist klar, dass solche Transportmittel, d.h. in den meisten Fällen Transportpaletten, regelmässig angeschlagene, verbrauchte und nicht selten äusserst dreckige Frontpartien aufweisen, welche nicht unbedingt ein gediegenes Bild vermitteln, weshalb jeder Ladebesitzer bestrebt sein wird, Massnahmen zu ergreifen, um diese Flächen abzudecken oder mindestens zu versuchen, sie zu kaschieren. Soweit ersichtlich sind aber bis heute keine Vorschläge bekanntgeworden, wonach die Abdeckung dieser Frontpartien hinsichtlich Handhabung, äusserer Wahrnehmung, Gestaltung und Kosten zu einer befriedigenden Lösung geführt hätten.

GB-A-2 070 679 offenbart eine Vorrichtung geeignet zur Abdeckung von Frontpartien eines Körpers, wobei die Abdeckung von benachbarten Frontpartien durch zueinander einschiebbare nach der Länge der Frontpartien abgestimmte Module zustande kommt. Diese Module im Verbund miteinander bilden eine Ummantelung der abzudeckenden Frontpartien mit einem minimierten Abstand zur Oberfläche des Körpers. Hier lässt aber die technische Prädominanz der langen Module gegenüber den kürzeren hinsichtlich des gewählten Kupplungsmechanismus eine lineare Abdeckung der Frontpartien mehrerer nebeneinander angeordneter Körper nicht zu, so dass diese Vorrichtung nur zur frontseitigen Abdeckung eines einzelnen Körpers geeignet ist.

### Darstellung der Erfindung

Hier will die Erfindung Abhilfe schaffen. Der Erfindung, wie sie in den Ansprüchen gekennzeichnet ist, liegt die Aufgabe zugrunde, bei einer Vorrichtung der eingangs genannten Art eine Ausgestaltung vorzuschlagen, welche die Voraussetzungen einer professionellen gediegenen Abdeckung von unmittelbar sichtbaren Frontpartien, im allgemeinen von Transportmitteln, insbesondere von Transportpaletten, zu schaffen vermag.

Erfindungsgemäss wird hier ein modulares System vorgeschlagen, welches aus einzelnen Längs- und Quermodulen besteht, wobei diese Module die jeweiligen Frontflächen des Transportmittels, also der Palette, integral erfassen. Die Anbringung geschieht durch seitliche Ansetzung eines ersten Seitenmoduls mit anschliessendem vertikalem Einschieben der restlichen Module ineinander. Die Module weisen eckseitig jeweils Eckprofile auf, welche eine vertikale einfache Steckverbindung zu den benachbarten Eckprofilen der benachbarten Module ermöglichen. Die eckseitigen Eckprofile eines jeden Moduls, welche die Höhe der Frontpartie der Palette haben, tragen ein Stahlblech, das die jeweilige Frontpartie in der Höhe und Länge vollständig abdeckt. Dieses Stahlblech wird an den Eckprofilen angenietet, wobei selbstverständlich auch andere Verbindungsarten möglich sind.

Die wesentlichen Vorteile der Erfindung sind darin zu sehen, dass damit die Voraussetzungen einer professionellen gediegenen Abdeckung von unmittelbar sichtbaren Frontpartien, im allgemeinen von Transportmitteln, insbesondere von Transportpaletten, geschaffen werden.

Die Erfindung vermag hinsichtlich Handhabung, äusserer Wahrnehmung, Gestaltung und Kosten eine maximiert optimierte Lösung bereitzustellen.

Weitere wesentliche Vorteile der Erfindung sind darin zu sehen, dass die Frontpartien aller denkbaren Palettenanordnungen erfasst werden können, womit eine umfassende Bildverschönerung derselben bewerkstelligt werden kann.

Das gegenseitige Einschieben der einzelnen Module ineinander zu einer integralen Ummantelung der frontseitigen Fläche der Palette ist von einfachster Handhabung, indem die einzelnen Module, ausgehend von einem ersten seitlich angesetzten Modul, von oben vertikal geschieht, womit die Länge dieser Module gegenüber der Länge der abzudeckenden Fläche ein minimiertes Uebermass aufweisen, das im wesentlich von der Grösse der Eckprofile abhängt.

Mittels aufsteckbarer Zwischenstücke über die Eckprofile, d.h. über die Eckverbindungen, lassen sich eine beliebige Anzahl Paletten aufstocken, wobei die Frontpartien aller Paletten mit den Modulen abgedeckt werden können.

Ein weiterer wesentlicher Vorteil der Erfindung ist darin zu sehen, dass sich eine Palette jeweils auf einfachste Art aus einem Verbund herausnehmen und wahlweise durch eine neue Palette ersetzen lässt, indem ein Modul einer Frontpartie vertikal herausgezogen wird, womit die Palette für den Transport zugänglich ist.

Erfindungsgemäss wird auch eine Transporteinrichtung für die kompakte Lagerung und Abtransport einer Vielzahl von Modulen vorgeschlagen.

Vorteilhafte und zweckmässige Weiterbildungen der erfindungsgemässen Aufgabenlösung sind in den weiteren abhängigen Ansprüchen gekennzeichnet.

Im folgenden wird anhand der Zeichnungen Ausführungsbeispiele der Erfindung näher erläutert. Alle für das unmittelbare Verständnis der Erfindung unwesentlichen Merkmale sind fortgelassen worden. Gleiche Merkmale sind in den verschiedenen Figuren mit den gleichen Bezugszeichen versehen.

### Kurze Beschreibung der Zeichnungen

Es zeigt:
- Fig. 1: verschiedene aufgestapelte Paletten mit Versinnbildlichung der durch Einschiebung montierbaren Module,
- Fig. 2: einen Modul in Frontansicht, der die längere Frontpartie der Palette abdeckt,
- Fig. 2a, 3: Verschiedene Ansichten des Frontmoduls gemäss Fig. 2
- Fig. 4: einen Modul in Frontansicht, der die kürzere Frontpartie der Palette abdeckt,
- Fig. 4a, 5: Verschiedene Ansichten des Frontmoduls gemäss Fig. 4,
- Fig. 6: die Einschiebbarkeit der einzelnen Module ineinander,
- Fig. 7: ein Abdeckprofil, dessen Höhe der Höhe der abzudeckenden Frontpartie der Palette entspricht,
- Fig. 8: einen endseitigen Abschluss des Abdecksprofils,
- Fig. 9, 10: einen Distanzhalter im Zusammenhang mit der Transporteinrichtung der Module gemäss Fig. 15,
- Fig. 11-14: ein aufsteckbares Zwischenstück als Hilfsmittel für Stapelung von Paletten,
- Fig. 15: eine Lager- und Transporteinrichtung für eine Vielzahl von Modulen.

### Wege zur Ausführung der Erfindung, gewerbliche Verwendbarkeit

Fig. 1 zeigt eine Anordnung von nebeneinander und aufeinder gestapelten Paletten, bei welchen die Frontpartien mit Seitenmodulen 100 und Frontmodulen 200 abgedeckt werden. Die Unterscheidung zwischen Seiten- und Frontmodulen bezieht sich lediglich auf die unterschiedlichen Seitenmassen einer normierten Palette 1. Ansonsten sind diese Module dergestalt aufgebaut, dass sie zueinander Mittel für eine interdependente Steckverbindung aufweisen. Die spezifische Ausgestaltung geht aus den nächsten Figuren hervor, insbesondere, was die Einschiebbarkeit der einzelnen Module betrifft, wird diesbezüglich auf Fig. 6 verwiesen.

Fig. 2, 2a und 3 zeigen verschiedentlich einen Frontmodul 200, der die längere Seite der Palette abdeckt. Ein Abdeckprofil 201 aus Blech (Vgl. Fig. 7) wird mit Eckprofilen 202 und 203 anhand einer mehrfachen Pressnietung 20 verbunden. Eine solche Pressnietung ist in der Fachsprache als TOX-Verbindung bekanntgeworden. Die Eckprofilen sind wechselseitig als Matrize und Patrize ausgebildet, womit die modulare Einschiebbarkeit gewährleistet ist, wie dies näher aus Fig. 6 hervorgeht. Das Abdeckprofil 201 ragt mit einer materialgefalzten Endpartie 211 beidseitig leicht über die Höhe der Eckprofile hervor, wobei die Höhe über alles des Abdeckprofils 201 mit der effektive Höhe der Frontpartie der Palette übereinstimmt. Zum Schutz dieser abstehenden Blechpartie wird mindestens unterseitig ein aus einem Kunststoff hergestellten Kantenschutz 210 vorgesehen, wie dies in Fig. 3 ersichtlich ist. Das Abdeckprofil 201 mit den beiden endseitig angeordneten Eckprofilen 202, 203 bilden einen jederzeit direkt einsetzbaren Modul zur Abdeckung der entsprechenden Frontpartie der Palette.

Fig. 4, 4a und 5 zeigen verschiedentlich einen Modul, der für die kürzere Seite der Palette ausgelegt ist. Selbstverständlich sind hier die Eckprofile 102 und 103 so ausgelegt, dass sie in die rechtwinklig benachbarten Module gemäss Fig. 2, 3 eingeschoben werden können; ansonsten entsprechen die übrigen Elemente denjenigen aus den letztgenannten Figuren.

Fig. 6 gibt einen Gesamtüberblick über die Interdependenz der einzelnen Module zueinander. Wie bereits oben erwähnt, wird mit Pos. 100 die kürzere Seite der Palette bezeichnet, mit Pos. 200 dann die längere Seite. Die Pfeile zwischen den einzelnen Eckprofile kennzeichnen ihre Einschiebbarkeit zueinander. Im eingeschobenen Zustand bilden die vier Module eine rechteckige Form, entsprechend der Geometrie der Palette. Die Einschiebbarkeit ist immer nur in vertikaler Richtung von oben nach unten möglich, wie dies aus der jeweiligen Form zwischen Matrize und Patrize unmissverständlich hervorgeht. Die Montage der Module um eine Palette gestaltet sich äusserst einfach und sicher: Zunächst wird der Modul 100 an die kürzere Seite der Palette von der Seite her angesetzt; die beiden Module 200 werden dann von oben eingeschoben, d.h. Eckprofil 202 in Eckprofil 103 und 203 in 102; anschliessend wird der vierte Modul 100 in die beiden benachbarten eingeschoben, d.h. Eckprofil 102 in Eckprofil 203 und 103 in 202, womit die Ummantelung der Frontpartien der Palette bereits geschaffen ist. Mit Eckprofil 250 wird ein Verbindungsprofil gezeigt, das zum Zuge kommen kann, wenn bei einer Reihe von dicht nebeneinander angeordneten Paletten die intermediären lediglich frontseitig abgedeckt werden müssen, d.h. die Matrize 251 wird in Eckprofil 102 eingeschoben, Patrize 252 dient für die Einschiebung des Eckprofils 103 eines weiteren anschliessenden Moduls 100, usw. Das Verbindungsprofil 250 lässt sich selbstverständlich auch für die Module 200 einsetzen. Der Abstand zwischen Oberfläche der Frontpartien und Innenwand des Moduls bietet Platz für die eckseitige Versorgung eines auf dem Palettenboden ausgebreiteten Belages.

Fig. 7 und 8 zeigen das bereits oben mehrfach beschriebene Abdeckprofil 101, 201 mit dem materialgefalzten Ende 111, 211. Die mehrfache Abkröpfung des Blechprofils dient der Vesteifung der an sich dünnen Materialstärke. Die Abdeckprofile können aus galvanisiertem Stahlblechprofil bestehen und sind in allen RAL-Farben lieferbar.

Fig. 9 und 10 zeigen einen Distanzhalter 150, der im Zusammenhang mit einem Transport/Lager-Palettengestell für die Module 100, 200 zum Einsatz gelangt. Die einzelnen Noppen distanzieren und arretieren die dort von oben eingelassenen Module. Der weitergehende Aufbau dieses Gestelles geht aus Fig. 15 näher hervor.

Fig. 11-14 zeigen in verschiedenen Ansichten einen Anbauteil 160, der zur Stabilisierung von mehreren übereinanderliegenden Module bei aufgestapelten Paletten dient. Diese Anbauteile werden auf die Eckprofile aufgesteckt und dienen als Führung für die nächsten daraufgesetzten Eckprofile. Die gezeigten Aussparungen 164 entsprechen der Form der jeweiligen Eckprofile, wobei die mittelseitige ausgefüllte Form 161 in etwa der doppelten Höhe der materialgefalzten Enden (Pos. 111, 211) des Abdeckprofils (Pos. 101, 201) entspricht, dergestalt, dass die Stirnseite des jeweiligen Eckprofils bodenseitig 162 der Aussparung 163 aufliegt. Damit wird sichergestelt, dass die übereinnanderliegenden aus einzelnen Modulen bestehenden Ummantelungen der einzelnen aufgestapelten Palette eine stabilisierende eckseitige Verankerung aufweisen.

Fig. 15 zeigt der Transport und die Lagerung einer grösseren Anzahl von Front- 200 und Seitenmodulen 100, welche auf einer entsprechend disponierten Palette plaziert werden. Verschiedene Seitenträger formen einen käfigartigen Aufbau. Zwischen diesen Seitenträgern 151 sind oben und unten beabstandete, der Höhe der Module entsprechend, Distanzhalter 150 verlegt, welche der Führung der dort von oben eingelassenen Module 100, 200 dienen. Die hier gezeigten Aufbauten bei einer EU-Palette hat ein Fassungsvermögen von mindestens 120 Module. Bei einer solchen Lagerung sind die Module mit einem minimierten Aufwand jederzeit verfügbar.

## Patentansprüche

1. Vorrichtung zur Abdeckung von Frontpartien eines Körpers, wobei die Abdeckung von benachbarten Frontpartien mit einem minimierten Abstand zur Oberfläche des Körpers (1) durch zueinander einschiebbare nach der Länge der Frontpartien abgestimmte Module (100, 200) zustande kommt, welche Module (100, 200) endseitig Eckprofil (102, 103; 202, 203) aufweisen, wobel die Eckprofile gegenseitig kuppelbar sind, dadurch gekennnzelchnet. dass die Eckprofile (102, 103; 202, 203) benachbarter Module je wechselsseitig als Matrize/Patrize ausgebildet sind, und dass jedes Eckprofil des einen Moduls (100) als Kupplung für das Eckprofil eines anderen rechtwinklig angeordneten Moduls (200) oder als Kupplung eines Verbindungsprofils (250) für die Verbindung weiterer Module in einer Ebene dient.

2. Vorrichtung nach Anspruch 1, **dadurch gekennzeichnet, dass** der Modul (100, 200) aus einem rechteckigen Blech- oder Kunststoffstreifen (101, 201) besteht, und dass die Abmessungen des Streifens der Oberfläche der abzudeckenden Frontpartie entspricht

3. Vorrichtung nach Anspruch 1, **dadurch gekennzeichnet, dass** die Module (100, 200) vertikal von oben nach unten ineinander einschiebbar sind.

4. Vorrichtung nach Anspruch 1, **dadurch gekennzeichnet, dass** die ineinander eingeschobenen Module (100, 200) die Ummantelung einer Normpalette (1) bewerkstelligen.

5. Vorrichtung nach den Ansprüchen 1 und 4, **dadurch gekennzeichnet, dass** zur Stabilisierung von mehreren übereinanderllegenden Module bei aufeinandergestapetten Paletten eckseltig auf die Eckprofile (102, 103; 202, 203) ein Anbautell (160) aufsteckbar ist.

6. Vorrichtung nach Anspruch1, **dadurch gekennzeichnet, dass** die Eckprofile (102, 103; 202, 203) über eine Pressnietung (20) mit dem Streifen (101, 201) verbunden sind.

7. Vorrichtung nach Anspruch 1, **dadurch gekennzeichnet, dass** der Streifen ober- und unterseitig ober die Höhe der Eckprofile (102, 103; 202, 203) abstehend einen materialgefalzten Rand (111, 211) aufweist.

8. Vorrichtung nach Anspruch 7, **dadurch gekennzeichnet, dass** mindestens ein Rand (111, 211) mit einem Kantenschutz (210) versehen ist.

9. Transport- und Lagerungsvorrichtung für eine Anzahl Module (100, 200) gemäss einem der Ansprüche 1-8, **dadurch gekennzeichnet, dass** auf einer Normpalette Seitenträger (151) zu einem Käfig aufgebaut sind. dass zwischen diesen Seitenträgem (151) oben und unten beabstandete, der Höhe der Module entsprechend, Distanzhalter (150) verlegt sind, welche der Führung der dort von oben eingeschobenen Module (100,200) dienen.

## Claims

1. Apparatus for covering front parts of a body, adjacent front parts being covered, at a minimized distance from the surface of the body (1), by modules (100, 200) which can be pushed in in relation to one another, are coordinated with the length of the front parts and have a corner profile (102, 103; 202, 203) at the ends, it being possible for the corner profiles to be coupled in relation to one another, **characterized in that** the corner profiles (102, 103; 202, 203) of adjacent modules are each designed alternately as a female part/male part, and **in that** each corner profile of one module (100) serves as the coupling for the corner profile of another module (200), arranged at right angles, or as the coupling of a connecting profile (250) for the connection of further modules in one plane.

2. Apparatus according to Claim 1, **characterized in that** the module (100, 200) comprises a rectangular sheet-metal or plastic strip (101, 201), and **in that** the dimensions of the strip correspond to the surface area of the front part which is to be covered.

3. Apparatus according to Claim 1, **characterized in that** the modules (100, 200) can be pushed vertically one inside the other from top to bottom.

4. Apparatus according to Claim 1, **characterized in that** the modules (100, 200) pushed one inside the other provide the casing for a standard pallet (1).

5. Apparatus according to Claims 1 and 4, **characterized in that** an add-on part (160) can be plugged onto the corner profiles (102, 103; 202, 203) at the corners in order to stabilize a plurality of modules located one above the other in the case of pallets being stacked one upon the other.

6. Apparatus according to Claim 1, **characterized in that** the corner profiles (102, 103; 202, 203) are connected to the strip (101, 201) via a press-rivet connection (20).

7. Apparatus according to Claim 1, **characterized in that** the strip, projecting beyond the height of the corner profiles (102, 103; 202, 203) on the top side and underside, has a folded-material border (111, 211).

8. Apparatus according to Claim 7, **characterized in that** at least one border (111, 211) is provided with an edge protector (210).

9. Transporting and storage apparatus for a number of modules (100, 200) according to one of Claims 1-8, **characterized in that**, on a standard pallet, side supports (151) are constructed to form a cage, and **in that** spaced-apart spacers (150) are positioned between said side supports (151) at the top and bottom, corresponding to the height o the modules, and serve for guiding the modules (100, 200) pushed in there from above.

## Revendications

1. Dispositif pour le recouvrement de parties frontales d'un corps, dans lequel le recouvrement de parties frontales voisines s'effectue avec un espacement minimal par rapport à la surface du corps (1) par des modules (100, 200) insérables les uns dans les autres, adaptés à la longueur des parties frontales, lesquels modules (100, 200) présentent au niveau de leurs extrémités des profilés de coin (102, 103 ; 202, 203), les profilés de coin pouvant être mutuellement accouplés, **caractérisé en ce que** les profilés de coin (102, 103 ; 202, 203) de modules voisins sont réalisés alternativement en tant que matrice/poinçon, et **en ce que** chaque profilé de coin d'un module (100) sert d'accouplement pour le profil de coin d'un autre module (200) disposé à angle droit, ou d'accouplement d'un profilé de connexion (250) pour la connexion d'autres modules dans un plan.

2. Dispositif selon la revendication 1, **caractérisé en ce que** le module (100, 200) se compose d'une bande de tôle ou de plastique rectangulaire (101, 201), et **en ce que** les dimensions de la bande correspondent à la surface de la partie frontale à recouvrir.

3. Dispositif selon la revendication 1, **caractérisé en ce que** les modules (100, 200) peuvent être insérés les uns dans les autres verticalement de haut en bas.

4. Dispositif selon la revendication 1, **caractérisé en ce que** les modules (100, 200) insérés les uns dans les autres constituent l'enveloppe d'une palette standard (1).

5. Dispositif selon les revendications 1 et 4, **caractérisé en ce que** pour stabiliser plusieurs modules superposés dans des palettes empilées les unes sur les autres, une pièce rapportée (160) peut être enfichée au niveau des coins sur les profilés de coin (102, 103 ; 202, 203).

6. Dispositif selon la revendication 1, **caractérisé en ce que** les profilés de coin (102, 103 ; 202, 203) sont connectés à la bande (101, 201) par le biais d'un assemblage rivé par pression (20).

7. Dispositif selon la revendication 1, **caractérisé en ce que** la bande présente, du côté supérieur et inférieur, un bord (111, 211) avec sertissage de matière, saillant au-dessus de la hauteur des profilés de coin (102, 103 ; 202, 203).

8. Dispositif selon la revendication 7, **caractérisé en ce que** l'au moins un bord (111, 211) est pourvu d'une protection d'arête (210).

9. Dispositif de transport et de stockage pour un certain nombre de modules (100, 200) selon l'une quelconque des revendications 1 à 8, **caractérisé en ce que** des supports latéraux (151) sont montés sur une palette standard pour former une cage, **en ce qu'**entre ces supports latéraux (151) sont posés des éléments d'écartement (150) espacés en haut et en bas, correspondant à la hauteur des modules, qui servent au guidage des modules (100, 200) qui y sont insérés par le haut.
